# EUROPÄISCHE PATENTSCHRIFT

(11) **EP 0 296 395 B1**
(45) Veröffentlichungstag und Bekanntmachung des Hinweises auf die Patenterteilung: **19.08.1992**
(21) Anmeldenummer: 88108864.5
(22) Anmeldetag: 03.06.1988
(51) Int. Cl.: B05D 3/06, B05D 5/02, A61C 13/00

(54) **Verfahren und Vorrichtung zur Herstellung matter Lackoberflächen**
Process and apparatus for producing flat lacquer surfaces
Procédé et appareil pour produire des surfaces laquées mattes

(30) Priorität: 26.06.1987 DE 3721071
(43) Veröffentlichungstag der Anmeldung: 28.12.1988
(73) Patentinhaber: J. H. Benecke AG, D-30419 Hannover (DE)
(72) Erfinder: Wagner, Alfred, D-3067 Lindhorst (DE); Keil, Harm, D-3002 Wedemark 1 (DE)
(74) Vertreter: Thömen, Uwe, Dipl.-Ing.

(56) Entgegenhaltungen:
- FR-A- 2 041 683
- US-A- 3 953 622
- US-A- 4 070 497
- US-A- 4 309 452
- US-A- 4 326 001

## Beschreibung

Die Erfindung betrifft ein Verfahren zur Herstellung matter Lackoberflächen bei High-Solids-Lacksystemen gemäß dem Oberbegriff des Anspruchs 1. Außerdem befaßt sich die Erfindung mit einer Vorrichtung zur Durchführung des Verfahrens, und schließlich betrifft die Erfindung einen Lack mit einer matten Oberfläche.

Zum Aufbringen von Lack auf Materialien, beispielsweise auf Möbelfolien oder auch Spanplatten, Bleche usw., werden überwiegend High-Solids-Lacksysteme verwendet, das sind hochkonzentrierte, lösungsmittelarme bis lösungsmittelfreie Lacke, die sich durch eine besondere Umweltfreundlichkeit und auch durch eine hohe Wirtschaftlichkeit der verwendeten Lackiervorrichtungen auszeichnen.

Bei der Anwendung von Lacken mit Lösungsmitteln müssen die Lösungsmittel nämlich gesondert abgetrocknet werden, wozu aufwendige Trocken- und Verbrennungsanlagen erforderlich sind. Die dabei entstehenden Abfälle führen zu einer erheblichen Umweltbelastung, weshalb diese mit Lösungsmitteln versehenen Lacke nur noch beschränkt zum Einsatz kommen dürfen (neue TA-Luft).

Die demgegenüber vorteilhaften hochkonzentrierten Lacke gemäß den High-Solids-Lacksystemen zeichnen sich dadurch aus, daß beispielsweise durch Wärmebehandlung eine langsame Vernetzung bzw. Trocknung des Lackes ausgelöst wird. Bei den UV-vernetzenden Lacksystemen wird die UV-Strahlung als Auslöser für die Vernetzung ausgenutzt. Unter Einwirkung der UV-Strahlung ist der Lack sofort vernetzt und haftet auf dem Untergrund, was hier im Wege einer Polymerisation geschieht.

Das bisherige Anwendungsgebiet dieser vorteilhaften Lacksysteme liegt bei Hochglanz-Lacken bzw. Seidenglanzlacken mit einer großen Kratzfestigkeit, die in der Praxis gefordert wird, insbesondere bei lackierten Möbelfolien. Um die große Kratzfestigkeit zu gewährleisten, muß der aufgebrachte Lack bekanntlich eine Schichtdicke von mindestens 5 µm besitzen; üblich sind Schichtdicken zwischen 5 µm und 12 µm. Bei geringeren Schichtdicken reicht die mechanische Stabilität der Lackschicht nämlich nicht aus, um die geforderte Kratzfestigkeit zu gewährleisten.

Während sich nun die Kratzfestigkeit bei HochglanzLacken bzw. Seidenglanzlacken mit Schichtdicken von größer als 5 µm problemlos realisieren läßt, bereitet der bei vielen Anwendungszwecken vorhandene Wunsch nach einer matten Lackoberfläche erhebliche Schwierigkeiten, weil sich die matten Oberflächen mittels einer Lackschicht nicht ohne eine Verschlechterung der Kratzfestigkeit herstellen lassen.

Bekanntlich lassen sich matte Oberflächen dadurch erzeugen, daß dem Lack Mattierungsmittel (Siliziumdioxid), Polyolefinwachs, Metallseifen) zugegeben werden. Diese Mattierungsmittel stellen einzelne Partikel dar, die geringfügig aus der Lackoberfläche herausragen, wodurch die Oberfläche rauh und strukturiert wird und der gewünschte matte Eindruck hervorgerufen wird.

Die Schwierigkeit bei der Herstellung von matten Oberflächen besteht nun darin, daß die Partikel bzw. die Mattierungsmittel aufgrund ihrer kleinen Abmessungen bei zu großer Schichtdicke innerhalb der Lackschicht soweit nach unten absinken, daß sie nicht mehr aus der Oberfläche herausragen können bzw. diese nicht erreichen, d.h., es wird keine matte Oberfläche erzielt.

Nur bei geringeren Schichtdicken ist gewährleistet, daß die Mattierungsmittel aus der Oberfläche herausragen und voll zur Wirkung kommen. Deshalb lassen sich matte Oberflächen nur bei relativ geringen Schichtdicken der jeweiligen Lackschicht erzielen. Die geringe Schichtdicke geht allerdings zu Lasten der Kratzfestigkeit, die nunmehr nicht im gewünschten Maße vorhanden ist. Somit stellen die Forderungen nach einer hohen Kratzfestigkeit einerseits und nach einer matten Oberfläche andererseits zwei sich widersprechende Gesichtspunkte dar. Bei hoher Kratzfestigkeit läßt sich keine matte Oberfläche erzielen und umgekehrt ist bei einer matten Oberfläche die hohe Kratzfestigkeit nicht mehr gewährleistet.

Wenn sich im übrigen eine matte Oberfläche nur bei für die Kratzfestigkeit nachteiliger geringer Schichtdicke erzielen läßt, so besteht ein weiterer Nachteil darin, daß die Kratzfestigkeit zusätzlich darunter leidet, daß die matte Oberfläche nicht glatt, sondern aufgrund der herausragenden Partikel aufgerauht ist. Die sowie-so schon schlechte Kratzfestigkeit wird also noch weiter vermindert.

Man könnte zwar daran denken, größere und gröbere Partikel als Mattierungsmittel zu verwenden, um somit größere Schichtdicken zu ermöglichen, bei denen die Partikel in jedem Fall die Lackoberfläche erreichen und aus ihr herausragen, allerdings ist zu berücksichtigen, daß grobe Partikel nur eine sehr schlechte Ausrichtung innerhalb der Lackschicht erfahren, und daß eine Reproduzierbarkeit nicht gewährleistet ist. In der Praxis besteht nämlich die Forderung, daß eine einmal hergestellte Möbelfolie oder dergleichen mit einer ganz bestimmten Mattierung auch später noch in exakt der gleichen Mattierung hergestellt werden kann. Dies läßt sich aber nur dann gewährleisten, wenn für die Mattierungsmittel sehr feine Partikel verwendet werden, die sich gleichmäßig innerhalb der Lackschicht verteilen.

Durch die Patentschrift US-A-3 953 622 ist es bekannt, zunächst eine erste Lackschicht aufzutragen, und anschließend auf die erste Lackschicht eine zweite Lackschicht aufzubringen, wodurch ein zweischichtiger Aufbau erzielt wird.

Dabei wird zunächst die erste Lackschicht dem Einfluß eines Lichts ausgesetzt, um die Schicht zu erhärten, die aus einem ungesättigten Polyester, einem ungesättigten Monomer sowie aus einem Peroxid-Katalysator besteht.

Diese Schicht wird zur Bildung des zweischichtigen Aufbaus mit einer weiteren Komposition beschichtet, die aus ungesättigtem Polyester, ungesättigtem Monomer sowie aus ultraviolettes Licht absorbierenden Pigmenten besteht, jedoch im Gegensatz zur ersten Schicht keinen Katalysator beinhaltet.

Die zuletzt genannte zweite Schicht wird anschließend dadurch gehärtet, daß sie der Einwirkung von Licht ausgesetzt wird. Dabei wandert der Peroxid-Katalysator der ersten Schicht zur der oberen zweiten Schicht, wodurch die zweite Schicht gehärtet und ihr außerdem ein mattes Aussehen verliehen wird.

Bei dem bekannten zweischichtigen Aufbau werden keine Mattierungsmittel verwendet, vielmehr wird das matte Aussehen der Oberfläche der zweiten Schicht durch die Wanderung des Peroxid-Katalysators in diese Schicht erreicht. Über die Kratzfestigkeit des zweischichtigen Aufbaus ist in der Patentschrift US-A-3 953 622 keine Aussage gemacht.

Der Erfindung liegt die Aufgabe zugrunde, ein Verfahren anzugeben, welches unter dem Gesichtspunkt der Reproduzierbarkeit die Herstellung matter Oberflächen bei hoher Kratzfestigkeit ermöglicht. Ferner sollen durch die Erfindung eine entsprechende Vorrichtung sowie ein Lack mit matter Oberfläche geschaffen werden.

Die Lösung dieser Aufgabe erfolgt jeweils durch die Merkmale der Ansprüche 1, 7 und 8.

Die Erfindung geht davon aus, daß zur Erzielung der geforderten hohen Kratzfestigkeit eine bestimmte Schichtdicke unerläßlich ist, und diese Schichtdicke wird in einem Zweischicht-Verfahren hergestellt. Bei der zuerst aufgebrachten Lackschicht spielt es noch keine Rolle, ob die Partikel der Mattierungsmittel vollständig in der Lackschicht versinken oder die Oberfläche erreichen, deshalb kann die erste Lackschicht allein unter dem Gesichtspunkt einer hohen Kratzfestigkeit gewählt werden.

Auf die erste Lackschicht wird dann anschließend eine zweite Lackschicht aufgebracht, und deren Schichtdicke wird nun so gewählt, daß in gewünschter Weise die matte Oberfläche entsteht. Die Schichtdicke der zweiten Lackschicht wird also so gering gewählt, daß die Partikel in jedem Fall aus der Oberfläche herausragen. Da nun die Summe der Schichtdicken der ersten Lackschicht und der zweiten Lackschicht groß gewählt werden kann, ergibt sich der Vorteil, daß der insgesamt aufgebrachte Lack sowohl eine hohe Kratzfestigkeit als auch die gewünschte matte Oberfläche besitzt. Die Erstlackierung - also das Aufbringen der ersten Lacksicht - dient im Grunde genommen zur Erzielung der geforderten Kratzfestigkeit, und die Decklackierung - also die danach aufgebrachte zweite Lackschicht - dient zur Erzeugung und auch zur beliebigen Einstellung des Mattgrades.

In Versuchen hat sich gezeigt, daß sich mit dem neuen Zweischicht-Verfahren auch mit High-Solids-Lacksystemen, die übliche Mattierungsmittel enthalten, stumpfmatte Oberflächen erzielen lassen, wenn als oberste Lackschicht eine Schichtdicke von etwa 2 µm aufgebracht wird. Das eingesetzte Mattierungsmittel kann nämlich voll zur Wirkung kommen, da es in der dünnen obersten Lackschicht nicht mehr absacken kann. Dabei läßt sich jeder gewünschte Oberflächenmattgrad erzielen.

In vorteilhafter Weiterbildung der Erfindung wird für beide Lackschichten jeweils ein gleiches Lacksystem verwendet. Wenn in zweckmäßiger Ausgestaltung die erste Lackschicht 4 µm stark ist, sinken die Partikel hier zwar noch ab, was aber nicht weiter stört, denn bei der anschließenden zweiten Lackschicht mit einer Stärke von beispielsweise 2 µm ragen die Partikel in gewünschter Weise aus der Oberfläche heraus. Es ist also lediglich erforderlich, die zuletzt aufgebrachte Schichtdicke so gering zu bemessen, daß der angestrebte Mattierungseffekt erzielt wird.

In weiterer vorteilhafter Ausgestaltung der Erfindung werden die Lackschichten unmittelbar nacheinander aufgebracht, so daß eine Vernetzung zwischen den einzelnen Lackschichten erfolgen kann.

Weitere Merkmale der Erfindung sowie zweckmäßige Ausgestaltungen der Erfindung ergeben sich aus den Ansprüchen, der Beschreibung und der Zeichnung.

Nachfolgend wird die Erfindung zum besseren Verständnis anhand der Zeichnung beispielhaft näher erläutert, welche eine als Ganzes mit der Bezugsziffer 10 bezeichnete Lackiervorrichtung darstellt.

Die Lackiervorrichtung 10 besitzt eine Abwickelstation 12, wo von einer Rolle eine zu lackierende Möbelfolie 14 abgewickelt wird.

Von der Abwickelstation 12 gelangt die Möbelfolie 14 zu einer ersten Lackauftragsstation 16, die in an sich bekannter Weise aufgebaut ist. In der ersten Lackauftragsstation 16 wird das gleiche Lacksystem wie in der zweiten Lackauftragsstation 22 verwendet. Die Schichtdicke der in der ersten Lackstation 16 aufgebrachten ersten Lackschicht beträgt 4 µm.

An die erste Lackauftragsstation 16 schließt sich eine erste Temperwalze 18 mit mindestens einer UV-Lampe an. Die UV-Lampen 20 bewirken bei dem verwendeten UV-vernetztenden Lacksystem in gewünschter Weise die Haftung der ersten Lackschicht auf der Möbelfolie 14.

An die erste Lackauftragsstation 16 schließt sich eine zweite Lackauftragsstation 22 an, und hier wird eine zweite mit Mattierungsmitteln versehene Lackschicht mit einer Schichtdicke von etwa 2 µm aufgetragen, so daß die gesamte Lackstärke etwa 6 µm beträgt, wodurch eine hohe Kratzfestigkeit gewährleistet ist. Durch die geringe Schichtdicke der zweiten Lackschicht von etwa 2 µm ist gewährleistet, daß die Mattierungsmittel aus der Oberfläche herausragen und nicht absacken können, so daß der gewünschte Oberflächenmattgrad erzielt wird.

An die zweite Lackauftragsstation 22 schließt sich wiederum eine zweite Temperwalze 24 mit UV-Lampen 26 an. Von der Temperwalze 24 gelangt die nunmehr vollständig lackierte Möbelfolie 14 über ein Steuergerät 28 zu einer Aufwickelstation 30, wo die Möbelfolie auf eine Rolle aufgewickelt wird.

## Patentansprüche

1. Verfahren zur Herstellung matter Lackoberflächen bei High-Solids-Lacksystemen, insbesondere bei UV-vernetzenden Lacksystemen, wobei der mit Mattierungsmitteln versehene Lack auf ein gewünschtes Material aufgebracht wird, **dadurch gekennzeichnet,** daß zunächst **in an sich bekannter Weise** eine erste Lackschicht mit einer ersten Schichtdicke aufgetragen wird, daß anschließend **in an sich bekannter Weise** auf die erste Lackschicht mindestens eine zweite Lackschicht mit einer zweiten Schichtdicke aufgebracht wird, daß zumindest die zuletzt aufgebrachte Lackschicht mit Mattierungsmitteln versehen ist, **und daß die Schichtdicke der zuletzt aufgebrachten Lackschicht so gering gewählt ist, daß die Mattierungsmittel (Partikel) aus der Oberfläche herausragen, um so den matten Eindruck der Oberfläche zu bewirken.**

2. Verfahren nach Anspruch 1, dadurch gekennzeichnet, daß die zweite Schichtdicke gleich oder kleiner als die erste Schichtdicke gewählt wird.

3. Verfahren nach Anspruch 1 und/oder 2, dadurch gekennzeichnet, daß die Summe der Schichtdicken größer oder gleich 5 µm ist.

4. Verfahren nach einem der vorhergehenden Ansprüche 1 - 3, dadurch gekennzeichnet, daß die erste Schichtdicke größer als 3 µm ist und die zweite Schichtdicke zu etwa 2 µm gewählt wird.

5. Verfahren nach einem der vorhergehenden Ansprüche 1 - 4, dadurch gekennzeichnet, daß die erste und zweite Lackschicht miteinander vernetzt werden.

6. Verfahren nach einem der vorhergehenden Ansprüche 1 - 5, dadurch gekennzeichnet, daß für die einzelnen Lackschichten identische Lacksysteme verwendet werden.

7. Vorrichtung zur Durchführung des Verfahrens nach einem der Ansprüche 1 - 6, gekennzeichnet durch mindestens zwei hintereinander geschaltete Lackauftragsstationen (16,22).

8. Lack mit matter Oberfläche, der auf einem Material aufgebracht ist, **dadurch gekennzeichnet,** daß der Lack **in an sich bekannter Weise** aus mehreren nacheinander aufgebrachten Lackschichten besteht, daß zumindest die oberste, zuletzt aufgebrachte Lackschicht mit Mattierungsmitteln versehen ist, **und daß die Schichtdicke der zuletzt aufgebrachten Lackschicht so gering gewählt ist, daß die Mattierungsmittel (Partikel) aus der Oberfläche herausragen, um so den matten Eindruck der Oberfläche zu bewirken.**

## Claims

1. Process for producing flat lacquer surfaces in high-solids lacquer systems, especially in UV-cross-linking lacquer systems, wherein the lacquer, provided with flatting agents, is applied onto a desired material, characterized in that, firstly a first lacquer coating is applied in known manner to a first coating thickness, that thereafter, in known manner, at least one second lacquer coating is applied at a second lacquer thickness onto the first lacquer coating, that at least the last-applied lacquer coating is provided with flatting agents, and that the coating thickness of the last-applied lacquer coating is chosen sufficiently small for the flatting agents (particles) to project out of the surface, in order thus to create the matt impression of the surface.

2. Process according to Claim 1, characterized in that the second coating thickness is equal to or smaller than the first coating thickness.

3. Process according to Claim 1 and/or 2, characterized in that the sum of the coating thicknesses is greater than or equal to 5 µm.

4. Process according to one of the preceding Claims 1 to 3, characterized in that the first coating thickness is greater than 3 µm and the second coating thickness is chosen at approximately 2 µm.

5. Process according to one of the preceding Claims 1 to 4, characterized in that the first and second lacquer coatings are cross-linked with each other.

6. Process according to one of the preceding Claims 1 to 5, characterized in that identical lacquer systems are used for the individual lacquer coatings.

7. Apparatus for carrying out the process according to one of Claims 1 to 6, characterized by at least two lacquer application stations (16, 22) connected one behind another.

8. Lacquer having a flat surface, which is applied onto a material, characterized in that the lacquer consists in known manner of a plurality of successively applied lacquer coatings, that at least the uppermost, last-applied lacquer coating is provided with flatting agents, and that the coating thickness of the last-applied lacquer coating is chosen sufficiently small for the flatting agents (particles) to project out of the surface, in order thus to create the matt impression of the surface.

## Revendications

1. Procédé pour produire des surfaces laquées mates par des systèmes High-Solids-Lack, en particulier des systèmes de laque réticulant aux UV, la laque pourvue de milieu de matage étant apportée sur un matériau donné, **caractérisé** en ce que d'abord d'une manière connue en soi une première couche de laque est appliquée avec une première épaisseur de couche, en ce qu'ensuite d'une manière connue en soi sur la première couche de laque est apportée au moins une deuxième couche de laque est apportée avec une deuxième épaisseur de couche, en ce que pour le moins la dernière couche de laque apportée est pourvue de milieu de matage, et en ce que l'épaisseur de la dernière couche de laque apportée est choisie si faible que le milieu de matage (particules) déborde hors de la surface pour ainsi provoquer l'impression matée de la surface.

2. Procédé suivant la revendication 1, caractérisé en ce que la deuxième épaisseur de couche est choisie égale à ou plus petite que la première épaisseur de couche.

3. Procédé suivant la revendication 1 ou 2, caractérisé en ce que la somme des épaisseurs de couche est plus grande que ou égale à 5 micromètres.

4. Procédé suivant une des revendications 1 à 3 précédentes, caractérisé en ce que la première épaisseur de couche est plus grande que 3 micromètres et que la deuxième épaisseur de couche est choisie d'environ 2 micromètres.

5. Procédé suivant l'une des revendications 1 à 4 précédentes, caractérisé en ce que la première et la deuxième couches de laque sont réticulées ensemble.

6. Procédé suivant une des revendications 1 à 5 précédentes, caractérisé en ce que pour les couches individuelles de laque des système de laque identiques sont utilisés.

7. Dispositif pour mettre en oeuvre du procédé suivant une des revendications 1 à 6, caractérisé par au moins deux postes de dépôts de laque montés l'un derrière l'autre.

8. Laque avec surfaces mates qui est déposée sur un matériau, caractérisée en ce que la laque d'une manière connue en soi consiste en plusieurs couches de laques déposées l'une après l'autre, qu'au moins la couche de laque supérieure déposée la dernière est pourvue de milieu de matage et que lépaisseur de couche de la couche de laque déposée la dernière est choisie si faible que le milieu de matage (particules) déborde hors de la surface pour ainsi provoquer l'impression matée de la surface.
